# FASCICULE DE BREVET EUROPEEN

(11) **EP 0 718 576 B1**
(45) Date de publication et mention de la délivrance du brevet: **01.09.1999**
(21) Numéro de dépôt: 95402924.5
(22) Date de dépôt: 22.12.1995
(51) Int. Cl.: F25J 3/04

(54) **Procédé de séparation d'un mélange gazeux par distillation cryogénique**
Verfahren zur Trennung eines Gasgemisches durch kryogene Destillation
Process for separating a gaseous mixture by cryogenic distillation

(30) Priorité: 23.12.1994 FR 9415608
(43) Date de publication de la demande: 26.06.1996
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Fraysse, Philippe, F-92260 Fontenay sous Bois (FR); De L'Isle, Mike, F-75012 Paris (FR); Rousseau, Daniel, F-94350 Villiers sur Marne (FR)
(74) Mandataire: Mercey, Fiona Susan

(56) Documents cités:
- EP-A- 0 456 575
- EP-A- 0 624 765
- GB-A- 2 274 407
- PATENT ABSTRACTS OF JAPAN vol. 03 no. 123 (C-61) ,16 Octobre 1979 & JP-A-54 103777 (HITACHI SEISAKUSHO KK) 15 Août 1979,

## Description

La présente invention est relative à un procédé de séparation d'un mélange gazeux contenant de l'oxygène et de l'azote par distillation dans un appareil cryogénique. En particulier, elle est relative aux procédés du type comprenant les étapes de :
- comprimer le mélange gazeux ;
- épurer le mélange gazeux comprimé en eau et en dioxyde de carbone ;
- refroidir le mélange gazeux épuré au voisinage de sa température de rosée ;
- distiller le mélange gazeux refroidi dans au moins une colonne de distillation ; et
- fournir la puissance frigorifique de l'appareil par un système de réfrigération autre qu'un groupe frigorifique, dans lequel on refroidit au moins une partie du mélange gazeux entre les étapes de compression et d'épuration par échange de chaleur indirect avec un débit de fluide frigorigène qui est un produit de la colonne de distillation ou qui constitue une partie du mélange gazeux à distiller.

Les conditions climatiques sont importantes dans la conception des appareils de séparation d'air et, plus généralement, dans les appareils cryogéniques. Plus particulièrement, l'eau de refroidissement des réfrigérants des différentes étapes de compression du compresseur d'air peut varier selon le climat et même entre le jour et la nuit, de manière importante dans certains pays, de sorte que l'on peut enregistrer dans ces pays des fluctuations de température sur l'eau de l'ordre de 15°C.

Ces variations sont résolues actuellement par l'installation en sortie du réfrigérant final, d'un groupe frigorifique fournissant l'appoint de frigories que l'eau n'a pas été capable de donner.

Le groupe frigorifique présente l'inconvénient d'être d'un investissement coûteux et d'utiliser au moins une machine tournante, qui est peu fiable et consommatrice d'énergie.

US-A-4.375.367 décrit un système dans lequel un débit d'air à distiller est refroidi avant d'être épuré par recyclage de l'air produit par le système d'épuration. Néanmoins, l'usage d'un groupe frigorifique est indispensable dans ce cas.

EP-A-0.624.765A divulgue un système qui permet de substituer le groupe frigorifique par un système d'échange de chaleur avec un débit de fluide sous pression provenant de l'installation de séparation d'air. L'usage d'un fluide de cycle pour refroidir l'air en amont du système d'épuration n'est pas décrit.

Cette demande de brevet ne divulgue pas non plus une installation dans laquelle l'air est prérefroidi dans un échangeur auxiliaire avec un seul autre fluide.

JP-A-54103777 décrit l'usage d'un débit d'azote provenant une colonne de distillation pour refroidir l'air à épurer.

EP-A-0.505.812 divulgue qu'un débit d'air à épurer peut être refroidi avec un débit d'air épuré, avant la détente de celui-ci.

Le but de l'invention est de fournir une solution capable de remédier à ces inconvénients, c'est-à-dire :
- fournir un appoint de frigories moins coûteux en investissement et en énergie et de permettre une réfrigération de l'air à température constante (environ 25°C) avant son épuration par adsorption.

A cet effet, l'invention a pour objet un procédé comme décrit ci-dessus, caractérisé en ce que l'on produit du liquide comme produit final et on détend au moins une partie du fluide frigorigène dans une machine de détente avant qu'il échange de la chaleur avec le mélange gazeux non épuré.

La solution proposée s'applique à tous les appareils de distillation d'un mélange gazeux contenant de l'oxygène et de l'azote et qui, pour cela, utilisent un cycle frigorifique, par exemple un mélange gazeux ou d'azote. Elle est bien adaptée aux appareils de production de liquide.

L'invention s'applique en particulier aux petits appareils de production de liquide par distillation d'air qui utilisent un cycle azote capable de fournir à l'air l'appoint nécessaire en frigories pour sa réfrigération jusqu'à sa température d'épuration.

L'invention peut consister à installer en sortie du réfrigérant final du compresseur d'air un échangeur auxiliaire permettant, par exemple, l'échange thermique entre l'air comprimé avec une fraction d'azote de cycle pris à un niveau intermédiaire d'un échangeur principal. L'air comprimé est ainsi refroidi par l'azote de cycle qui est réchauffé dans cet échangeur auxiliaire, puis remélangé au reste de l'azote de cycle ayant poursuivi son réchauffement dans l'échangeur principal.

Si l'on veut maintenir constant l'écart de température au bout chaud de l'échangeur principal et soutirer une fraction d'azote de cycle à un niveau intermédiaire de l'échangeur principal, il faut augmenter le débit du fluide de cycle dans cet échangeur.

Globalement, cette solution apporte un gain en investissement de l'ordre de 1 %.

Le procédé peut comporter une ou plusieurs des caractéristiques suivantes :
- le cycle frigorifique est un cycle d'azote ;
- le fluide frigorigène avec lequel le mélange gazeux échange de la chaleur est le fluide de cycle ;
- le débit de fluide frigorigène est réglé pour maintenir constante la température de la partie de mélange gazeux ;
- on épure le mélange gazeux en eau et en dioxyde de carbone par un système de perméation et/ou d'adsorption ;
- le débit de fluide est un débit d'azote produit par une colonne moyenne pression d'une double colonne de distillation ;
- toute la puissance frigorifique de l'appareil est fournie par au moins un cycle frigorifique ;
- après le refroidissement d'au moins une partie du mélange gazeux, le débit de fluide est liquéfié et injecté dans la colonne de distillation.

L'invention a également pour objet une installation de séparation d'un mélange gazeux contenant de l'azote et de l'oxygène par distillation cryogénique comprenant un compresseur, un système d'épuration, un échangeur principal, au moins une colonne de distillation, des moyens constituant un système de réfrigération et un échangeur auxiliaire qui met le mélange gazeux comprimé par le compresseur en relation d'échange thermique avec un fluide frigorigène provenant soit de la colonne, soit de l'alimentation en aval du système d'épuration, caractérisée en ce qu'elle comprend des moyens de soutirage d'un produit liquide et une machine de détente pour détendre au moins une partie du fluide frigorigène en amont de l'échangeur auxiliaire.

L'installation peut comporter une ou plusieurs des caractéristiques suivantes :
- une vanne de réglage pour contrôler la quantité de fluide frigorigène envoyé à l'échangeur auxiliaire ;
- le fluide frigorigène circule dans le cycle de réfrigération ;
- le fluide frigorigène est de l'azote gazeux provenant d'une colonne moyenne pression d'une double colonne ;
- le système d'épuration fonctionne par adsorption et/ou perméation ;
- des moyens pour liquéfier au moins une partie du fluide frigorigène en aval de l'échangeur auxiliaire et d'envoyer au moins une partie du fluide liquéfié à la colonne de distillation ;
- au moins un compresseur qui comprime le fluide frigorigène en aval de l'échangeur auxiliaire.

Un exemple de mise en oeuvre de l'invention va maintenant être décrit en regard des dessins annexés qui représentent schématiquement une installation de distillation d'air conforme à l'invention.

Dans le système de la figure 1, un débit d'air est comprimé à 6 X 10⁵ Pa par un compresseur 1 et refroidi jusqu'à 40°C dans un réfrigérant à l'eau 3. Ensuite, le débit rentre dans l'échangeur auxiliaire 5 où il refroidit jusqu'à 25°C par échange de chaleur avec un débit d'azote à 6 X 10⁵ Pa. Des pots séparateurs (non représentés) en sortie du réfrigérant 3 et de l'échangeur 5 permettent d'évacuer l'eau condensée de l'air traité après refroidissement. Après épuration de l'eau restante et du dioxyde de carbone dans un appareil à plusieurs lits d'adsorbant 7, l'air est refroidi dans l'échangeur principal 9 au voisinage de son point de rosée, puis envoyé en cuve d'une double colonne classique 11 dans laquelle l'air est séparé en oxygène liquide, azote résiduaire à la pression de la colonne basse pression (1,3X 10⁵ Pa) et azote gazeux et liquide sensiblement purs à la pression de la colonne moyenne pression (6X 10⁵ Pa). Le débit d'azote gazeux sensiblement pur est réchauffé dans l'échangeur principal 9 jusqu'à une température de 22°C, d'où on soutire le premier débit 13A d'azote pur par la vanne de soutirage 15 avant de passer dans l'échangeur auxiliaire 5 où il refroidit l'air d'alimentation jusqu'à 25°C. L'azote du cycle 13A est ainsi réchauffé à 37°C. Un deuxième débit d'azote pur gazeux 13B poursuit son réchauffement dans l'échangeur principal 9 jusqu'à 35°C et rejoint le premier débit 13A après son passage dans l'échangeur auxiliaire 5. Après être comprimés à 30 X 10⁵ Pa par le compresseur 17 et refroidis dans l'échangeur 19, les débits réunis sont recomprimés jusqu'à 42 bar dans le compresseur 21 et refroidis dans l'échangeur principal 9. Partiellement réchauffé, un troisième débit 13C d'azote pur recomprimé est détendu dans la turbine 23 de 42X 10⁵ Pa jusqu'à 6 X 10⁵ Pa et recyclé avec l'azote gazeux soutiré de la colonne à 6X 10⁵ Pa. Le débit d'azote pur restant se liquéfie dans l'échangeur 9 et sert de reflux pour la colonne moyenne pression de la double colonne 11. Le compresseur 21 est couplé à la turbine 23. L'azote résiduaire se réchauffe dans l'échangeur principal 9, est encore réchauffé dans le réchauffeur électrique 8 et sert à régénérer un des lits d'adsorbant de l'appareil 7.

On peut réguler le débit de cycle soutiré de la ligne principale 9 à une température intermédiaire en asservissant la vanne de soutirage 15 à la température de l'air en sortie de l'échangeur auxiliaire 5.

En période hivernale, la température de l'eau peut atteindre 20-22°C. Dans ces conditions, l'air comprimé sortira du réfrigérant final du compresseur 1 à une température voisine de 25°C et la vanne 15 sera fermée.

En période estivale, la température de l'eau peut atteindre 30-32°C et l'air en sortie du réfrigérant final du compresseur 1 sera à une température voisine de 40°C.

L'azote de cycle 13A sera alors envoyé à un débit suffisant par ouverture suffisante de la vanne 15 pour que la température de l'air en sortie de l'échangeur auxiliaire 5 soit voisine de 25°C.

Le système ne comporte aucun groupe frigorifique, toute la puissance frigorifique étant fournie par le cycle d'azote.

Le système de la figure 2 diffère de celui de la figure 1 en ce que le cycle d'azote est remplacé par un cycle d'air (le mélange gazeux à distiller). L'équipement reste essentiellement le même.

Après épuration, le débit d'air est comprimé dans le compresseur 17 à 30 X 10⁵ Pa, refroidi dans l'échangeur 19 et recomprimé par le compresseur 21 à 42 X 10⁵ Pa. Ensuite, l'air se refroidit dans l'échangeur principal 9. Un débit d'air 13C est soutiré après être partiellement refroidi, la partie restante de l'air étant donc liquéfiée et envoyée à la colonne 11. Le débit 13C est détendu jusqu'à 6 X 10⁵ Pa dans la turbine 23. Une partie de cet air détendu est envoyé à la colonne 11 comme alimentation gazeuse et le reste de l'air est réchauffé dans l'échangeur 9. Un débit 13A de cet air est partiellement réchauffé, soutiré par la vanne 15 et envoyé à l'échangeur auxiliaire 5 où il refroidit tout l'air d'alimentation jusqu'à 25°C. Le débit 13A rejoint ensuite l'air à comprimer dans le compresseur 17. Le débit 13B d'air poursuit son réchauffement et rejoint l'air d'alimentation en aval du système d'épuration 7.

On note que dans les installations de la figure 2, le groupe frigorifique est remplacé par un autre système de réfrigération moins coûteux et plus facile à entretenir.

## Revendications

1. Procédé de séparation d'un mélange gazeux contenant de l'azote et de l'oxygène par distillation dans un appareil cryogénique comprenant les étapes de :
- comprimer le mélange gazeux;
- épurer le mélange gazeux comprimé en eau et en dioxyde de carbone ;
- refroidir le mélange gazeux épuré au voisinage de sa température de rosée ;
- distiller le mélange gazeux refroidi dans au moins une colonne de distillation (11) ; et
- fournir la puissance frigorifique de l'appareil par un système de réfrigération autre qu'un groupe frigorifique, dans lequel on refroidit au moins une partie du mélange gazeux entre les étapes de compression et d'épuration par échange de chaleur indirect avec un débit (13B) de fluide frigorigène qui est un produit de la colonne de distillation ou qui constitue une partie du mélange gazeux à distiller, caractérisé en ce que l'on produit du liquide comme produit final et on détend au moins une partie du fluide frigorigène dans une machine de détente avant qu'il échange de la chaleur avec le mélange gazeux non épuré.

2. Procédé selon la revendication 1 dans lequel le système de réfrigération est un cycle frigorifique.

3. Procédé selon la revendication 2 dans lequel le fluide frigorigène avec lequel le mélange gazeux échange de la chaleur est le fluide de cycle frigorifique.

4. Procédé selon la revendication 2 ou 3, dans lequel le système de réfrigération est un cycle d'air ou un cycle d'azote.

5. Procédé selon l'une des revendications précédentes dans lequel le débit (13B) de fluide frigorigène est réglé pour maintenir constante la température de la partie de mélange gazeux.

6. Procédé selon l'une des revendications précédentes dans lequel on épure le mélange gazeux en eau et en dioxyde de carbone par un système de perméation et/ou d'adsorption (7).

7. Procédé selon l'une des revendications précédentes dans lequel le débit (13B) de fluide frigorigène est un débit d'azote produit par une colonne moyenne pression d'une double colonne de distillation (11).

8. Procédé selon l'une des revendications précédentes dans lequel au moins une partie du mélange gazeux ou du débit de fluide frigorigène est liquéfié et injecté dans la colonne de distillation (11).

9. Procédé selon l'une des revendications précédentes dans lequel le système de réfrigération comprend l'injection d'un débit de liquide froid provenant d'une source extérieure dans la colonne de distillation (11).

10. Procédé selon l'une des revendications précédentes, dans lequel au moins une partie du fluide frigorigène est surpressé avant d'être détendu.

11. Procédé selon l'une des revendications précédentes, dans lequel le fluide frigorigène est partiellement réchauffé contre le mélange gazeux épuré après sa détente.

12. Installation de séparation d'un mélange gazeux contenant de l'azote et de l'oxygène par distillation cryogénique comprenant un compresseur (1), un système d'épuration (7), un échangeur principal (9), au moins une colonne de distillation (11), des moyens (17, 21, 23) constituant un système de réfrigération et un échangeur auxiliaire (5) qui met le mélange gazeux comprimé par le compresseur (1) en relation d'échange thermique avec un fluide frigorigène provenant soit de la colonne (11), soit de l'alimentation en aval du système d'épuration (7), caractérisée en ce qu'elle comprend des moyens de soutirage d'un produit liquide et une machine de détente (23) pour détendre au moins une partie du fluide frigorigène en amont de l'échangeur auxiliaire.

13. Installation selon la revendication 12, dans laquelle une vanne de réglage (15) contrôle la quantité de fluide frigorigène envoyé à l'échangeur auxiliaire (5).

14. Installation selon la revendication 12 ou 13, dans laquelle le fluide frigorigène circule dans le cycle de réfrigération.

15. Installation selon l'une des revendications 12 à 14, dans laquelle le fluide frigorigène est de l'azote gazeux provenant d'une colonne moyenne pression d'une double colonne (11) ou une partie du mélange gazeux.

16. Installation selon l'une des revendications 12 à 15, dans laquelle le système d'épuration (7) fonctionne par adsorption et/ou perméation.

17. Installation selon l'une des revendications 12 à 16 comprenant des moyens (17, 19, 21) pour liquéfier le fluide frigorigène en aval de l'échangeur auxiliaire (5) et d'en envoyer au moins une partie à la colonne de distillation (11).

18. Installation selon l'une des revendications 12 à 17 comprenant au moins un compresseur (17, 21) qui comprime le fluide frigorigène en aval de l'échangeur auxiliaire (5).

19. Installation selon l'une des revendications 12 à 18 comprenant des moyens pour injecter un débit de liquide provenant d'une source extérieure dans la colonne de distillation (11).

20. Installation selon l'une des revendications 12 à 19 dans laquelle l'échangeur auxiliaire (5) met le mélange gazeux en relation d'échange thermique avec un seul fluide frigorigène.

21. Installation selon l'une des revendications 12 à 20 comprenant des moyens (17, 21) pour surpresser la partie du fluide frigorigène destiné à être détendu.

## Patentansprüche

1. Verfahren zur Trennung eines Stickstoff und Sauerstoff enthaltenden Gasgemisches durch Destillation in einer Tieftemperaturapparatur, umfassend die folgenden Stufen:
- Kompression des Gasgemisches,
- Reinigung des komprimierten Gasgemisches von Wasser und Kohlendioxid,
- Abkühlung des gereinigten Gasgemisches bis in den Bereich seines Taupunkts,
- Destillation des abgekühlten Gasgemisches in mindestens einer Destillationskolonne (11), und
- Liefern der Kälteenergie für die Apparatur durch ein anderes Kühlsystem als eine Tiefkühleinheit, bei dem man mindestens einen Teil des Gasgemisches zwischen der Kompressions- und der Reinigungsstufe durch indirekten Wärmeaustausch mit einer Menge (13B) Kältefluid abkühlt, das ein Produkt der Destillationskolonne ist oder einen Teil des zu destillierenden Gasgemisches darstellt, dadurch gekennzeichnet, daß man als Endprodukt eine Flüssigkeit herstellt und mindestens einen Teil des Kältefluids vor dem Wärmeaustausch mit dem ungereinigten Gasgemisch in einer Entspannungsmaschine entspannt.

2. Verfahren nach Anspruch 1, bei dem das Kühlsystem ein Kältekreislauf ist.

3. Verfahren nach Anspruch 2, bei dem das Kältefluid, mit dem das Gasgemisch Wärme austauscht, das Fluid des Kältekreislaufs ist.

4. Verfahren nach Anspruch 2 oder 3, bei dem das Kühlsystem ein Luft- oder Stickstoffkreislauf ist.

5. Verfahren nach einem der vorhergehenden Ansprüche, bei dem die Menge (13B) an Kältefluid zum Konstanthalten der Temperatur des Teils des Gasgemisches reguliert wird.

6. Verfahren nach einem der vorhergehenden Ansprüche, bei dem man das Gasgemisch durch ein Permeations- und/oder Adsorptionssystem (7) von Wasser und Kohlendioxid reinigt.

7. Verfahren nach einem der vorhergehenden Ansprüche, bei dem die Menge (13B) an Kältefluid eine durch eine Mitteldruckkolonne einer zweigeteilten Destillationskolonne (11) produzierte Stickstoffmenge ist.

8. Verfahren nach einem der vorhergehenden Ansprüche, bei dem mindestens ein Teil des Gasgemisches oder der Kältefluidmenge verflüssigt und in die Destillationskolonne (11) eingeführt wird.

9. Verfahren nach einem der vorhergehenden Ansprüche, bei dem das Kühlsystem die Einführung einer Menge von einer äußeren Quelle kommender kalter Flüssigkeit in die Destillationskolonne (11) umfaßt.

10. Verfahren nach einem der vorhergehenden Ansprüche, bei dem mindestens ein Teil des Kältefluids vor der Entspannung auf höheren Druck gebracht wird.

11. Verfahren nach einem der vorhergehenden Ansprüche, bei dem das Kältefluid nach seiner Entspannung gegen das gereinigte Gasgemisch teilweise wieder erwärmt wird.

12. Vorrichtung zur Trennung eines Stickstoff und Sauerstoff enthaltenden Gasgemisches durch Tieftemperaturdestillation, umfassend einen Kompressor (1), ein Reinigungssystem (7), einen Hauptaustauscher (9j, mindestens eine Destillationskolonne (11) und Mittel (17, 21, 23), die ein Kühlsystem und einen Hilfsaustauscher (5) darstellen, der das durch den Kompressor (1) komprimierte Gasgemisch in Wärmeaustauschbeziehung mit einem entweder von der Kolonne (11) kommenden oder nach dem Reinigungssystem (7) zugeführten Kältefluid setzt, dadurch gekennzeichnet, daß sie Mittel zum Abziehen eines flüssigen Produkts und eine Entspannungsmaschine (23) zum Entspannen mindestens eines Teils des Kältefluids vor dem Hilfsaustauscher enthält.

13. Vorrichtung nach Anspruch 12, bei der ein Regelventil (15) die dem Hilfsaustauscher (5) zugeführte Menge Kältefluid steuert.

14. Vorrichtung nach Anspruch 12 oder 13, bei der das Kältefluid im Kühlkreislauf umläuft.

15. Vorrichtung nach einem der Ansprüche 12 bis 14, bei der das Kältefluid von einer Mitteldruckkolonne einer zweigeteilten Kolonne (11) kommender gasförmiger Stickstoff oder ein Teil des Gasgemisches ist.

16. Vorrichtung nach einem der Ansprüche 12 bis 15, bei der das Reinigungssystem (7) durch Adsorption und/oder Permeation arbeitet.

17. Vorrichtung nach einem der Ansprüche 12 bis 16, enthaltend Mittel (17, 19, 21) zum Verflüssigen des Kältefluids nach dem Hilfsaustauscher (5) und zur Führung mindestens eines Teils zu der Destillationskolonne (11).

18. Vorrichtung nach einem der Ansprüche 12 bis 17, enthaltend mindestens einen Kompressor (17, 21), der das Kältefluid nach dem Hilfsaustauscher (5) komprimiert.

19. Vorrichtung nach einem der Ansprüche 12 bis 18, enthaltend Mittel zum Einführen einer Menge von einer äußeren Quelle kommender Flüssigkeit in die Destillationskolonne (11).

20. Vorrichtung nach einem der Ansprüche 12 bis 19, bei der der Hilfsaustauscher (5) das Gasgemisch in Wärmeaustauschbeziehung mit einem einzigen Kältefluid setzt.

21. Vorrichtung nach einem der Ansprüche 12 bis 20, umfassend Mittel (17, 21) zur Erhöhung des Drucks des zur Entspannung bestimmten Teils des Kältefluids.

## Claims

1. Process for the separation of a gas mixture containing nitrogen and oxygen by distillation in a cryogenic apparatus, comprising the stages of:
- compressing the gas mixture;
- purifying the compressed gas mixture with respect to water and carbon dioxide;
- cooling the purified gas mixture to close to its dew temperature;
- distilling the cooled gas mixture in at least one distillation column (11); and
- supplying the cooling power of the apparatus by a refrigeration system other than a refrigerating unit, in which at least a part of the gas mixture is cooled between the compression and purification stages by indirect heat exchange with a flow (13B) of refrigerant which is a product of the distillation column or which constitutes a part of the gas mixture to be distilled, characterized in that liquid is produced as final product and the pressure of at least a part of the refrigerant is reduced in a pressure-reduction machine before it exchanges heat with the unpurified gas mixture.

2. Process according to Claim 1, in which the refrigeration system is a refrigeration cycle.

3. Process according to Claim 2, in which the refrigerant with which the gas mixture exchanges heat is the refrigeration-cycle fluid.

4. Process according to Claim 2 or 3, in which the refrigeration system is an air cycle or a nitrogen cycle.

5. Process according to one of the preceding claims, in which the rate of flow (13B) of the refrigerant is adjusted to keep the temperature of the gas mixture part constant.

6. Process according to one of the preceding claims, in which the gas mixture is purified with respect to water and carbon dioxide by a permeation and/or adsorption system (7).

7. Process according to one of the preceding claims, in which the flow (13B) of refrigerant is a flow of nitrogen produced by a medium-pressure column of a double distillation column (11).

8. Process according to one of the preceding claims, in which at least a part of the gas mixture or of the flow of refrigerant is liquefied and injected into the distillation column (11).

9. Process according to one of the preceding claims, in which the refrigeration system includes the injection of a flow of cold liquid originating from an external source into the distillation column (11).

10. Process according to one of the preceding claims, in which at least a part of the refrigerant is pressurized before its pressure is reduced.

11. Process according to one of the preceding claims, in which the refrigerant is partially heated by cooling the purified gas mixture after its pressure has been reduced.

12. Installation for the separation of a gas mixture containing nitrogen and oxygen by cryogenic distillation, including a compressor (1), a purification system (7), a main exchanger (9), at least one distillation column (11), means (17, 21, 23) constituting a refrigeration system and an auxiliary exchanger (5) which places the gas mixture compressed by the compressor (1) in thermal exchange with a refrigerant originating either from the column (11) or from the feed downstream of the purification system (7), characterized in that it comprises means for withdrawing a liquid product and a pressure-reduction machine (23) for reducing the pressure of at least a part of the refrigerant upstream of the auxiliary exchanger.

13. Installation according to Claim 12, in which a control valve (15) controls the quantity of refrigerant sent to the auxiliary exchanger (5).

14. Installation according to Claim 12 or 13, in which the refrigerant circulates in the refrigeration cycle.

15. Installation according to one of Claims 12 to 14, in which the refrigerant is gaseous nitrogen originating from a medium-pressure column of a double column (11) or a part of the gas mixture.

16. Installation according to one of Claims 12 to 15, in which the purification system (7) operates by adsorption and/or permeation.

17. Installation according to one of Claims 12 to 16, comprising means (17, 19, 21) for liquefying the refrigerant downstream of the auxiliary exchanger (5) and for sending at least a part thereof to the distillation column (11).

18. Installation according to one of Claims 12 to 17, including at least one compressor (17, 21) which compresses the refrigerant downstream of the auxiliary exchanger (5).

19. Installation according to one of Claims 12 to 18, including means for injecting a flow of liquid originating from an external source into the distillation column (11).

20. Installation according to one of Claims 12 to 19, in which the auxiliary exchanger (5) places the gas mixture in thermal exchange with a single refrigerant.

21. Installation according to one of Claims 12 to 20, including means (17, 21) for pressurizing the part of the refrigerant intended to have its pressure reduced.
